# EUROPÄISCHE PATENTSCHRIFT

(11) **EP 0 851 958 B1**
(45) Veröffentlichungstag und Bekanntmachung des Hinweises auf die Patenterteilung: **30.12.1998**
(21) Anmeldenummer: 96938943.6
(22) Anmeldetag: 17.09.1996
(51) Int. Cl.: E04D 13/072, E04D 13/15

(54) **SYSTEM ZUM BEFESTIGEN VON RINNEN AN BALKON- ODER TERRASSENABSCHLÜSSEN**
SYSTEM FOR SECURING GUTTERING TO THE ENDS OF BALCONIES OR TERRACES
SYSTEME DE FIXATION DE GOUTTIERES AUX EXTREMITES DES BALCONS OU TERRASSES

(30) Priorität: 22.09.1995 DE 19535187; 22.09.1995 DE 19535185; 19.03.1996 DE 29605100 U; 10.04.1996 DE 29606490 U
(43) Veröffentlichungstag der Anmeldung: 08.07.1998
(73) Patentinhaber: SCHLÜTER SYSTEMS GmbH, D-58640 Iserlohn (DE)
(72) Erfinder: SCHLÜTER, Werner, D-58644 Iserlohn (DE)
(74) Vertreter: Schröter & Haverkamp
(86) Internationale Anmeldenummer: DE9601781
(87) Internationale Veröffentlichungsnummer: WO9711240

(56) Entgegenhaltungen:
- EP-A- 0 481 819
- AU-A- 4 127 368
- AU-A- 5 558 869
- CA-A- 1 225 225
- DE-U- 8 711 474
- DE-U- 8 913 663
- DE-U- 9 004 119
- GB-A- 983 080
- US-A- 3 612 453

## Beschreibung

Die Erfindung betrifft ein System zur Befestigung von Rinnen an Balkon- oder Terrassenabschlüssen.

Ein derartiges Rinnenbefestigungssystem ist beispielsweise aus der deutschen Gebrauchsmusterschrift DE-U-295 14 797 01 bekannt. Das bekannte System umfaßt ein Trägerprofil mit Mitteln zum balkonseitigen Befestigen des Trägerprofiles, mit einen vom Befestigungsgrund beabstandeten, Wandabschluß parallel ausgerichteten Sichtschenkel und mit Befestigungsmitteln zum Anbringen einer Rinne sowie eine Rinne mit Mitteln zum Befestigen derselben an dem Trägerprofil, wobei die Befestigungsmittel der Rinne mit denjenigen des Trägerprofiles zusammenwirkend die Rinne tragen.

Das Trägerprofil dieses bekannten Systems ist im wesentlichen L-förmig ausgebildet. Der längere Schenkel des Trägerprofiles ist als Befestigungsschenkel zum Einbau des Trägerprofiles in den Bodenaufbau des Balkons oder der Terrasse ausgebildet. Der kürzere Schenkel ist vom Befestigungsschenkel aus nach unten weisend abgewinkelt und stellt somit gleichzeitig einen Sichtschenkel dar. Auf der inneren, zum Befestigungsgrund weisenden Seite des Sichtschenkels ist eine zum Befestigungsgrund hin offene, hinterschnittene Nut angeordnet. Diese Nut dient als trägerseitiges Befestigungsmittel zur Aufnahme eines der Rinne zugeordneten Befestigungsmittels.

Der an dem Trägerprofil zu befestigenden Rinne ist ein hakenförmiger Einhängeabschnitt zugeordnet, der in die Befestigungsnut des Trägerprofiles einsetzbar ist. Da der Einhängeabschnitt der Rinne im oberen Bereich eines Rinnenschenkels angeordnet ist, hängt die Rinne mit ihrem Einhängeabschnitt auf der Oberkante des unteren Nutensteges. Damit die Rinne in einer vertikalen Ausrichtung gehalten ist, ist ein die Nutöffnung des Trägerprofils überdeckender Streifen vorgesehen, der sich am oberen Nutensteg der Befestigungsnut des Trägerprofiles abstützt.

Durch die Anlage des Streifenabschnittes an dem oberen Nutensteg wird verhindert, daß die Rinne zum Balkon- oder Terrassenabschluß hin schwenkt. Durch den Streifenabschnitt ist jedoch nicht verhindert, daß die eingehängte Rinne etwa durch angreifende Winde vom Balkon- oder Terrassenabschluß weg schwenken kann. Bei einem solchen Wegschwenken bestünde die Gefahr, daß der Einhängeabschnitt aus der Befestigungsnut des Trägerprofiles herausbewegt wird, und so daß die Rinne herabfällt. Damit die Rinne gegenüber einer unbeabsichtigten Ausschwenkbewegung gesichert ist, ist vorgesehen, daß sich der vordere Sichtschenkel der Rinne an einem vor der Stimseite des Balkons oder der Terrassen angeordneten Geländerpfostens abstützt.

Zum Einhängen der Rinne mit ihrem Einhängeabschnitt in die Befestigungsnut des Trägerprofiles muß die Rinne in ihrer gesamten Länge angehoben und mit dem nach unten weisenden Streifen des Einhängeabschnittes mit der schmalen Nutöffnung fluchtend angeordnet werden, damit dieser dann in die Befestigungsnut eingeschoben werden kann. Bei einem Einhängen von längeren Profilen ist eine solche fluchtende Anordnung jedoch mitunter schwierig herzustellen, da größere Rinnenlängen dazu neigen, durchzuhängen. Um ein Einschieben des Einhängeabschnittes in die Befestigungsnut des Trägerprofiles zu bewerkstelligen, bedarf es daher bei größeren Rinnenlängen mehrerer Personen, die die Rinne in ihrer entsprechenden Einsetzposition halten.

Ausgehend von diesem diskutiertem Stand der Technik liegt der Erfindung daher die Aufgabe zu Grunde, ein System zum Befestigen von Rinnen an Balkon oder Terrassenabschlüssen vorzuschlagen, mit dem nicht nur eine sichere Befestigung einer Rinne ohne eine notwendige Abstützung an einem Balkonpfosten möglich ist, sondern mit dem auch ein Einhängen von größeren Rinnenlängen ohne Zuhilfenahme zusätzlicher Mittel gewährleistet ist.

Diese Aufgabe wird erfindungsgemäß durch ein System zum Befestigen von Rinnen an Balkon- oder Terrassenabschlüssen gelöst, umfassend ein Trägerprofil mit Mitteln zum balkonseitigen Befestigen des Trägerprofiles, mit einem vom Befestigungsgrund beabstandeten Wandanschluß-parallel ausgerichteten Sichtschenkel und mit Befestigungsmitteln zum Anbringen einer Rinne und eine Rinne mit Mitteln zum Befestigen derselben an dem Trägerprofil, wobei die Befestigungsmittel der Rinne mit denjenigen des Trägerprofiles zusammenwirkend die Rinne tragen, wobei das Trägerprofil einen von dem Sichtschenkel beabstandeten, Wandabschluß-nahen Stützschenkel aufweist, der mit dem Sichtschenkel durch einen Wasserablaufschenkel verbunden ist, wobei die dem Trägerprofil zugeordneten Befestigungsmittel sichtschenkelseitig eine Auflage und stützschenkelseitig eine Verriegelungskante umfassen und wobei die der Rinne zugeordneten Befestigungsmittel zum Einsetzten in einen durch die Auflage und die Verriegelungskante gebildeten Befestigungsspalt ausgebildet sind und einen mit der Auflage zusammenwirkenden Einhängeabschnitt sowie ein mit der Verriegelungskante zusammenwirkendes Fixierstück umfassen, welches einen im montierten Zustand die Verriegelungskante hintergreifenden, elastischen Fortsatz aufweist, so daß dieser in bzw. an das Trägerprofil einclips- bzw. anclipsbar ist, während das andere rinnenseitige Befestigungsmittel auf der trägerprofilseitigen Auflage aufliegt.

Durch Vorsehen einer an der Sichtschenkelinnenseite angeordneten Auflage als Widerlager für ein rinnenseitiges Befestigungselement ist ein sichtschenkelseitiges Befestigungselement geschaffen, auf dem ein rinnenseitiger Einhängeabschnitt aufsetzbar ist, ohne daß es diesbezüglich einer besonderen Paßgenauigkeit bedarf. Durch Anordnen des zweiten trägerseitigen Befestigungsmittels an dem Stützschenkel sind zwei voneinander beabstandete Befestigungsmittel beschaffen, so daß die rinnenseitigen Befestigungsmittel nacheinander an dem Trägerprofil befestigbar sind. Dies ermöglicht eine Rinnenbefestigung durch Auflegen des Einhängeabschnittes auf der Auflage und durch anschließendes Einschwenken der Rinne das Fixierstück an der Verriegelungskante fixiert ist. Durch die gleichzeitige Abstützung des Fixierstückes an dem Stützschenkel richtet sich die Rinne selbsttätig in ihre bestimmungsgemäße Position ein.

Die rinnenseitigen Befestigungsmittel sind im montierten Zustand zwischen der Auflage und der Verriegelungskante verspannt gehalten, so daß eine sichere Befestigung der Rinne bei gleichzeitigem Unterbinden eines Wackelns gewährleistet ist.

Durch Verwendung von zwei voneinander beabstandeten Schenkeln zum Befestigen der Rinne werden an den Befestigungsmitteln angreifende Kräfte besser aufgenommen und in den Befestigungsgrund abgeleitet.

Das als rinnenseitige Befestigungsmittel vorgesehene Fixierstück hintergreift im montierten Zustand die dem Trägerprofil zugeordnete Verriegelungskante. Das Fixierstück ist ein zum Befestigungsgrund weisender elastischer Fortsatz. Beim Einschwenken der rinnenseitigen Befestigungsmittel, wobei der Einhängearm auf der trägerprofilseitigen Auflage ruht, ist dann ein Ein bzw. Anclipsen des Fixierstückes an das Träger oder Verbindungsprofil möglich. Das die Verriegelungskante hintergreifende Fixierstück justiert und sichert die rinnenseitigen Befestigungsmittel dann in ihrer vorbestimmten Position.

In einer zweckmäßigen Ausgestaltung ist vorgesehen, daß als Auflage die obere Kante eines hakenförmig ausgebildeten, nach oben offenen, zum Stützschenkel weisenden Halteelementes vorgesehen ist. Ein solches hakenförmiges Halteelement kann als untere Abwinklung des Sichtschenkels ausgebildet sein, so daß der Sichtschenkel des Trägerprofiles dadurch auch eine Versteifung erfährt.

Der Einhängeabschnitt der rinnenseitigen Befestigungsmittel ist zweckmäßigerweise ebenfalls hakenförmig, jedoch nach unten offen, von der Rinne zum Sichtschenkel weisend ausgebildet. Zur Gewährleistung eines unbehinderten Einschwenkvorganges weist der hakenförmige Einhängeabschnitt jedoch einen schiefwinklig zur Rinnenwandung vorgesehenen Einhängearm auf.

Eine am Stützschenkel angeordnete Verriegelungskante ist beispielsweise dadurch gebildet, daß der Stützschenkel des Trägerprofiles vom Befestigungsgrund beabstandet ist und die Verriegelungskante das untere Ende des Stützschenkels bildet. Damit der Stützschenkel trotz seines Abstandes zum Befestigungsgrund sich an diesem abstützen kann, ist in einer Ausgestaltung vorgesehen, daß der Stützschenkel angeformte Stützstege aufweist. Die Stützstege wirken sich auch günstig bei einem Einbau des Trägerprofiles in den Bodenaufbau eines Balkons oder einer Terrasse aus, da diese dann als Anlagestege dienen, so daß auch bei großen Trägerprofillängen ein gleichbleibender Abstand des Stützschenkels vom Befestigungsgrund ohne zusätzlichen Maßnahmen eingehalten werden kann.

Ein weiteres Ausführungsbeispiel des Trägerprofils sieht vor, daß die trägerprofilseitigen Befestigungsmittel nicht unmittelbar am Trägerprofil selbst angeformt sind, sondern daß diese an einem dem Trägerprofil zugeordneten Verbindungsprofil vorgesehen sind. In einer solchen Ausgestaltung weist das Trägerprofil eine Aufnahmenut auf, in der Nutenschrauben angeordnet sind. Die Nutenschrauben greifen durch in das Verbindungsprofil eingebrachte Langlöcher ein. Neben einer Befestigung des Verbindungsprofiles an in den die Aufnahmenut eingesetzten Nutenschrauben stützt sich dieses auch an der Innenseite des Sichtschenkels des Trägerprofiles ab. Eine Höheneinrichtbarkeit des Verbindungsprofiles ist sinnvoll, wenn der an dem Trägerprofil anzubringenden Rinne ein gewisses Gefälle verliehen werden soll. Es ist dann nicht notwendig, daß Trägerprofil selbst mit einem Gefälle versehen einzubauen, so daß dieses, wenn es mit einem Befestigungsschenkel in den Bodenaufbau eingebaut wird, Bodenaufbauparallel eingebaut werden kann. Ferner ist durch die Verwendung eines höheneinrichtbaren Verbindungsprofiles die Montage einer solchen Rinne erleichtert, da eine Höheneinrichtung zur Erzielung eines Gefälles in der Rinne ausschließlich mit an dem relativ leichten Verbindungsprofil erfolgt.

Die rinnenseitigen Befestigungsmittel können an der Rinne selbst angeformt sein. In einer weiteren Ausgestaltung ist jedoch vorgesehen, daß die rinnenseitigen Befestigungsmittel an einem Rinnenhaken angeordnet sind. In einer solchen Ausgestaltung kann der Rinnenhaken bespielsweise im Spritzgußverfahren und die Rinne selbst im Strangpreßverfahren kostengünstig hergestellt werden.

Weitere Vorteile und Weiterbildungen der Erfindung sind in Unteransprüchen sowie in der nachfolgenden Beschreibung von Ausführungsbeispielen beschrieben. Es zeigen:
- **Fig. 1**: einen Querschnitt durch ein auf einem Betonsockel angeordnetes Trägerprofil und einer an dem Trägerprofil befestigbaren Rinne,
- **Fig. 2**: einen Querschnitt durch das montierte Rinnenbefestigungssystem der Figur 1,
- **Fig. 3**: ein weiteres Ausführungsbeispiel eines Rinnenbefestigungssystems in einer ersten Montagestellung, bei dem die rinnenseitigen Befestigungsmittel an einem Rinnenhaken angeordnet sind,
- **Fig. 4**: die mittels des Rinnenhakens an dem Trägerprofil der Figur 3 gehaltene Rinne,
- **Fig. 5**: ein weiteres Ausführungsbeispiel eines Rinnenbefestigungssystems, dessen trägerprofilseitigen Befestigungsmittel einem höheneinrichtbaren Verbindungsprofil zugeordnet sind,
- **Fig. 6**: eine Vorderansicht des Verbindungsprofiles der Figur 5 und
- **Fig. 7**: eine geschnittene Darstellung eines weiteren Rinnenbefestigungssystems dessen Trägerprofil einen Einfaßrand aufweist.

Figur 1 zeigt ein Rinnenbefestigungssystem 1, welches aus einem Trägerprofil 2 und einer Rinne 3 besteht. Das Trägerprofil 2 ist 4-schenklig ausgebildet und weist einen horizontal angeordneten, mit Durchbrechungen 4 versehenen Befestigungsschenkel 5, einen Stützschenkel 6, einen Sichtschenkel 7 und einen den Sichtschenkel 7 und den Stützschenkel 6 verbindenden Wasserablaufschenkel 8 auf. In dem Wasserablaufschenkel 8 sind schwalbenschwanzförmige Verklammerungsnuten 9 eingebracht, die einer besseren Verklammerung einer auf den Befestigungsschenkel 5 und dem Wasserableitschenkel 8 aufgebrachten Abdichtung dienlich sind.

Am unteren Ende des Sichtschenkels 7 ist ein Halteelement 10 angeformt, dessen nach oben, ins Profilinnere weisende Kante eine Auflage 11 bildet. Das U-förmig ausgebildete Halteelement 10 dient zudem als Versteifung des Sichtsschenkels 7. Zwischen der Auflage 11 und der Innenseite des Sichtschenkels 7 ist eine Aufnahme 12, vorgesehen, in die ein Einhängearm 13 eines rinnenseitig angeordneten Einhängeabschnittes 14 beim Anbringen der Rinne 3 im montierten Zustand hineinragt.

An dem Stützschenkel 6 sind Stützstege 15 angeformt, die zur Anlage und zum Abstützen des Trägerprofiles an der Frontseite 16 eines Balkonsockels 17 dienen. Durch die Beabstandung des Stützschenkels 6 von der Balkonfrontseite 16 ist die untere Kante des Stützschenkels 6 als Verriegelungskante 18 ausgebildet. Die Verriegelungskante 18 wirkt mit einem rinnenseitig angeordneten Fixierstück 19 zusammen. Das Fixierstück 19 ist als von der Rinne 3 zur Balkonfrontseite 16 weisender Fortsatz ausgebildet, der zum Hintergreifen des durch die Verriegelungskante 18 gebildeten Hinterschnittes des Stützschenkels 6 widerhakenähnlich ausgebildet ist.

Die aus Einhängearm 13, Einhängeabschnitt 14 und Fixierstück 19 bestehenden rinnenseitigen Befestigungsmittel weisen zusätzlich ein Anlagestück 20 auf, das im montierten Zustand an der Außenseite des Stützschenkels 6 anliegt. Der Abstand zwischen der Außenseite des Anlagestückes 20 und der Innenseite 21 des Einhängeabschnittes 14 der Rinne 3 entspricht der lichten Weite des durch den Stützschenkel 6 und das Halteelement 10 gebildeten Befestigungsspaltes 22 des Trägerprofiles 2.

Das Fixierstück 19 ist ebenso wie die Rinne aus Kunststoff gefertigt und weist daher gewisse materialelastische Eigenschaften auf, so daß die Rinne 3 durch Einschwenken derselben um den auf der Auflage 11 ruhenden Einhängearm 13 an bzw. mit dem Stützschenkel 16 verclipsbar ist. Zu diesem Zweck weist das Fixierstück 19 eine zum Stützschenkel 6 weisende Auflauffläche 23 auf.

Die in das Trägerprofil 2 eingesetzte Rinne 3 ist in Figur 2 dargestellt. Aus dieser Figur wird deutlich, daß der Einhängearm 13 auf der Auflage 11 des Trägerprofiles 2 ruht, und daß das Fixierstück 19 die Verriegelungskante 18 des Stützschenkels 6 hintergreifend angeordnet ist. Ein Lösen der Rinne 3 von dem Trägerprofil 2 ist nur möglich, wenn das Fixierstück 19 aus seiner verklammernden Stellung, den Stützschenkel 6 freigebend nach unten gebogen wird. Die rinnenseitigen Befestigungsmittel 13, 14, 19 sind somit zwischen der Auflage 11 und der Verriegelungskante 18 des Trägerprofils 2 verspannt, so daß eine jederzeit sichere Befestigung der Rinne 3 an dem Trägerprofil 2 gewährleistet ist.

Ein Ausführungsbeispiel bei dem die rinnenseitigen Befestigungsmittel nicht an einer Rinne 24 selbst, sondern an einem zusätzlichen Befestigungselemt, nämlich einem Rinnenhaken 25 angeordnet sind, ist in Figur 3 dargestellt. Entsprechend dem zu den Figuren 1 und 2 beschriebenen Ausführungsbeispiel weist in diesem Falle der Rinnenhaken 25 einen Einhängeabschnitt 26 mit einem Einhängearm 27 und ein Fixierstück 28 auf.

Figur 3 ist eine erste Montagesituation entnehmbar, in der die Rinne 24 mit den Rinnenhaken 25 auf der Auflage 11 des Trägerprofiles 2 ruhend angeordnet ist. Durch Schwenken der Rinne 24 mit den Rinnenhaken 25 gemäß der Pfeilrichtung 29 wird der Rinnenhaken 25 zum Verclipsen mit der Verriegelugskante 18 des Stützschenkels 6 gebracht.

Die fertigmontierte Rinne 24 mit den an dem Trägerprofil 2 befestigten Rinnenhaken 25 ist in Figur 4 abgebildet.

Bei dem in Figur 5 gezeigten Ausführungsbeispiel sind die trägerprofilseitigen Befestigungsmittel an einem Trägerprofil 30 zugeordneten Verbindungsprofil 31 vorgesehen. Das Verbindungsprofil 31 weist ebenso wie das zu den Figuren 1 bis 4 beschriebene Trägerprofil 2 eine Auflage 32 und eine Verriegelungskante 33 auf. Das Verbindungsprofil 31 ist dem Trägerprofil 30 zugeordnet. Das Trägerprofil 30 weist einen Stützsteg 34 und eine Aufnahmenut 35 auf. In die Aufnahmenut 35 sind mehrere, hintereinanderliegende Nutenschrauben 36 eingesetzt, die mit jeweils einer Mutter 37 gekontert das Verbindungsprofil 31 halten. Ein dem Befestigungsschenkel 38 des Verbindungsprofils 31 gegenüberliegender, die Auflage 32 tragender Anlageschenkel 39 stützt sich bei dem im Figur 5 gezeigten Ausführungsbeispiel an dem Halteelement 40 des Trägerprofils 30 ab.

In den Befestigungsschenkel 38 des Verbindungsprofiles 31 sind, wie in Figur 6 erkennbar, vertikal ausgerichtete Langlöcher 41 in regelmäßigen Abständen angeordnet, durch die die Schraubenschäfte der Nutenschrauben 36 hindurchreichen. Durch Vorsehen der vertikal ausgerichteten Langlöcher 41 ist das Verbindungsprofil 31 bezüglich des Trägerprofils 30 in seiner Höhe einrichtbar. Besonders zweckmäßig ist die Verwendung eines Verbindungsprofiles 31 dann, wenn eine daran befestigte Rinne - entweder die Rinne 3 oder die mittels eines Rinnenhakens 25 gehaltene Rinne 24 - mit einem Gefälle bezüglich des Trägerprofiles 30 eingerichtet werden soll.

Der Befestigungsschenkel 38 des Verbindungsprofils 31 weist ferner horizontal ausgerichtete Einsetzöffnungen 42 auf. Die Einsetzöffnungen 42 dienen zum Einführen der Köpfe der Nutenschrauben 36 durch das Verbindungsprofil 31 hindurch und in die Aufnahmenut 35 des Trägerprofiles 30 hinein. Die Köpfe der Nutenschrauben 36 sind rechteckig ausgebildet, damit diese sich in der Aufnahmenut 35 beim Aufschrauben der Muttern 37 verkanten und ein Festdrehen der Muttern 37 ermöglichen.

Figur 7 zeigt in einer weiteren Ausgestaltung ein Trägerprofil 43, welches zusätzlich zu den Befestigungsmitteln - Auflage 44, Verklammerungskante 45 - an seinen Wasserablaufschenkel 46 grenzend einen Einfaßabschnitt 47 aufweist. Der Einfaßabschnitt 47 dient zur Aufnahme einer Abdichtungsmatte 48, die oberflächenbündig mit dem Wasserablaufschenkel 46 abschließt. Der Anschluß von der Abdichtungsmatte 48 zum Wasserablauf schenkel 46 wird mit einem Dichtband 49 hergestellt.

### Zusammenstellung der Bezugszeichen

- 1: Rinnenbefestigungssystem
- 2: Trägerprofil
- 3: Rinne
- 4: Durchbrechung
- 5: Befestigungsschenkel
- 6: Stützschenkel
- 7: Sichtschenkel
- 8: Wasserablaufschenkel
- 9: Verklammerungsnut
- 10: Halteelement
- 11: Auflage
- 12: Aufnahme
- 13: Einhängearm
- 14: Einhängeabschnitt
- 15: Stützsteg
- 16: Frontseite
- 17: Balkonsockel
- 18: Verriegelungskante
- 19: Fixierstück
- 20: Anlagestück
- 21: Innenseite des Einhängeabschnittes
- 22: Befestigungsspalt
- 23: Auflauffläche
- 24: Rinne
- 25: Rinnenhaken
- 26: Einhängearm
- 27: Einhängeabschnitt
- 28: Fixierstück
- 29: Pfeilrichtung
- 30: Trägerprofil
- 31: Verbindungsprofil
- 32: Auflage
- 33: Verriegelungskante
- 34: Stützsteg
- 35: Aufnahmenut
- 36: Nutenschraube
- 37: Mutter
- 38: Befestigunsschenkel
- 39: Anlageschenkel
- 40: Halteelement
- 41: Langloch
- 42: Einsetzöffnung
- 43: Trägerprofil
- 44: Auflage
- 45: Verriegelungskante
- 46: Wasserablaufschenkel
- 47: Einfaßabschnitt
- 48: Abdichtungsmatte
- 49: Dichtband

## Patentansprüche

1. System zum Befestigen von Rinnen an Balkon- oder Terrassenabschlüssen umfassend ein Trägerprofil (2, 30, 43) mit Mitteln (5) zum balkonseitigen Befestigen des Trägerprofiles (2, 30,43), mit einem vom Befestigungsgrund (17) beabstandeten Wandanschluß-parallel ausgerichteten Sichtschenkel (7) und mit Befestigungsmitteln (11, 18; 32, 33; 44, 45) zum Anbringen einer Rinne (3, 24) und eine Rinne (3, 24) mit Mitteln (13, 14, 19; 26, 27, 28) zum Befestigen derselben an dem Trägerprofil (2, 30, 43), wobei die Befestigungsmittel (13, 14, 19; 26, 27, 28) der Rinne (3, 24) mit denjenigen des Trägerprofiles (2, 30, 43) zusammenwirkend die Rinne (3, 24) tragen, wobei das Trägerprofil (2, 30, 43) einen von dem Sichtschenkel (7) beabstandeten, Wandabschluß-nahen Stützschenkel (6) aufweist, der mit dem Sichtschenkel (7) durch einen Wasserablaufschenkel (8, 46) verbunden ist, wobei die dem Trägerprofil (2, 30, 43) zugeordneten Befestigungsmittel (11, 18; 32, 33; 44, 45) sichtschenkelseitig eine Auflage (11, 32, 44) und stützschenkelseitig eine Verriegelungskante (18, 33, 45) umfassen und wobei die der Rinne (3, 24) zugeordneten Befestigungsmittel (13, 14, 19; 26, 27, 28) zum Einsetzten in einen durch die Auflage (11, 32, 44) und die Verriegelungskante (18, 33, 45) gebildeten Befestigungsspalt(22) ausgebildet sind und einen mit der Auflage (11, 32, 45) zusammenwirkenden Einhängeabschnitt (14, 27) sowie ein mit der Verriegelungskante (18, 32) zusammenwirkendes Fixierstück (19, 28) umfassen, **dadurch gekennzeichnet**, daß das Fixierstück (1, 28) einen im montierten Zustand die Verriegelungskante (18, 33, 45) hintergreifenden, elastischen Fortsatz aufweist, so daß dieser in bzw. an das Trägerprofil (3, 30, 43) einclips- bzw. anclipsbar ist, während das andere rinnenseitige Befestigungsmittel (13, 14; 26, 27) auf der trägerprofilseitigen Auflage (11, 32, 44) aufliegt.

2. System nach Anspruch 1, **dadurch gekennzeichnet**, daß als Auflage (11, 32, 44) die Oberkante eines hakenförmig, nach oben offenen, zum Befestigungsgrund (17) weisenden Halteelementes (10, 40) vorgesehen ist.

3. System nach Anspruch 1 oder 2, **dadurch gekennzeichnet**, daß der Einhängeabschnitt (14, 27) hakenförmig, nach unten offen, von der Rinne (3, 24) zum Sichtschenkel (6) weisend ausgebildet ist.

4. System nach einem oder mehreren der Ansprüche 1 bis 3, **dadurch gekennzeichnet**, daß der Stützschenkel (6) des Trägerprofiles (2, 30, 43) vom Befestigungsgrund (17) beabstandet ist.

5. System nach Anspruch 4, **dadurch gekennzeichnet**, daß die als stützschenkelseitiges Befestigungsmittel vorgesehene Verriegelungskante (18, 45) den unteren Abschluß des Stützschenkels (6) bildet.

6. System nach Anspruch 4 und 5, **dadurch gekennzeichnet**, daß als Mittel zur Wahrung eines Abstandes des Stützschenkels (6) vom Befestigungsgrund (17) an dem Stützschenkel (6) angeformte Stützstege (15, 34) vorgesehen sind.

7. System nach Anspruch 6, **dadurch gekennzeichnet**, daß als Stützsteg eine vorderseitig offene Aufnahmenut (35) vorgesehen ist.

8. System nach Anspruch 7, **dadurch gekennzeichnet**, daß die untere Kante des durch die vorderseitig offene Aufnahmenut (35) gebildeten oberen Nutensteges die Verriegelungskante ist.

9. System nach einem oder mehreren der Ansprüche 1 bis 8, **dadurch gekennzeichnet**, daß das Halteelement (10, 40) hakenförmig ausgebildet ist.

10. System nach einem oder mehreren der Ansprüche 2 bis 9, **dadurch gekennzeichnet**, daß das Halteelement (10, 40) am Trägerprofil (3, 43) angeformt ist und den unteren Abschluß des Sichtschenkels (7) bildet.

11. System nach einem oder mehreren der Ansprüche 1 bis 10, **dadurch gekennzeichnet**, daß die trägerprofilseitigen Befestigungsmittel -. Verriegelungskante (33) und Auflage(32) - an einem dem Trägerprofil (30) zugeordneten Verbindungsprofil (31) angeordnet sind.

12. System nach Anspruch 7 und 11, **dadurch gekennzeichnet**, daß in die Aufnahmenut (35) des Stützschenkels (6) ein Befestigungsmittel (36) eingesetzt ist, mit dem das dem Trägerprofil (30) zugeordnete Verbindungsprofil (31) höheneinrichtbar und festlegbar ist.

13. System nach Anspruch 12, **dadurch gekennzeichnet**, daß als Befestigungsmittel für die Höheneinrichtbarkeit des Verbindungsprofiles (31) Nutenschrauben (36) vorgesehen sind, die in das Verbindungsprofil (31) eingebrachte, vertikal ausgerichtete Langlöcher (41) eingreifen und mit Muttern (37) gekontert sind.

14. System nach einem oder mehreren der Ansprüche 1 bis 13, **dadurch gekennzeichnet**, daß die rinnenseitigen Befestigungsmittel (13, 14, 19) an der Rinne (3) angeformt sind.

15. System nach einem oder mehreren der Ansprüche 1 bis 13, **dadurch gekennzeichnet**, daß die rinnenseitigen Befestigungsmittel (26, 27, 28) an einem eine Rinnenaufnahme aufweisenden Rinnenhaken (25) angeordnet sind.

16. System nach einem oder mehreren der Ansprüche 1 bis 15, **dadurch gekennzeichnet**, daß das Trägerprofil (2, 30, 43) mit einem in den Bodenaufbau einbaubaren Befestigungsschenkel (5) wandseitig befestigbar ist.

17. System nach Anspruch 16, **dadurch gekennzeichnet**, daß der Befestigungsschenkel des Trägerprofiles (43) einen randbildenden Einfaßabschnitt (47) zur Aufnahme einer Drainagematte (48) aufweist, der im äußeren Wandabschluß-nahen Bereich des Befestigungsschenkels angeordnet ist.

18. System nach einem oder mehreren der Ansprüche 1 bis 17, **dadurch gekennzeichnet**, daß der Wasserablaufschenkel (8) des Trägerprofiles (3, 30, 43) ein oder mehrere, nach oben offene, schwalbenschwanzförmige Verklammerungsnuten (9) aufweist.

## Claims

1. System for securing gutters to the ends of balconies or terraces, comprising a carrier profile (2, 30, 43) having means (5) for securing the carrier profile (2, 30, 43) on the balcony side, having a visible portion (7), orientated parallel to the wall connection and spaced from the securing base (17), and having securing means (11, 18; 32, 33; 44, 45) for attaching a gutter (3, 24), and including a gutter (3, 24) having means (13, 14, 19; 26, 27, 28) for securing said gutter to the carrier profile (2, 30, 43), wherein the securing means (13, 14, 19; 26, 27, 28) of the gutter (3, 24) carry the gutter (3, 24) so as to co-operate with those securing means of the carrier profile (2, 30, 43), wherein the carrier profile (2, 30, 43) has a supporting portion (6) close to the wall end and spaced from the visible portion (7), said supporting portion (6) being connected to the visible portion (7) by a water drainage portion (8, 46), wherein the securing means (11, 18; 32, 33; 44, 45) associated with the carrier profile (2, 30, 43) comprise a support (11, 32, 44) on the visible portion side and a locking edge (18, 33, 45) on the supporting portion side, and wherein the securing means (13, 14, 19; 26, 27, 28) associated with the gutter (3, 24) are configured to be inserted in a securing gap (22) formed by the support (11, 32, 44) and the locking edge (18, 33, 45) and comprise a mounting portion (14, 27), which co-operate with the support (11, 32, 45), and a fixing part (19, 28), which co-operates with the locking edge (18, 32), characterised in that the fixing part (19, 28) has a resilient extension engaging behind the locking edge (18, 33, 45) in the mounted position, so that said extension can be clipped into or onto the carrier profile (3, 30, 43), while the other securing means (13, 14; 26, 27) on the gutter side rests on the support (11, 32, 44) on the carrier profile side.

2. System according to claim 1, characterised in that the upper edge of a retaining member (10, 40), which is upwardly open in a hook-like manner and points towards the securing base (17), is provided as support (11, 32, 44).

3. System according to claim 1 or 2, characterised in that the mounting portion (14, 27) is configured to point from the gutter (3, 24) to the visible portion (7) in a downwardly open, hook-like manner.

4. System according to one or more of claims 1 to 3, characterised in that the supporting portion (6) of the carrier profile (2, 30, 43) is spaced from the securing base (17).

5. System according to claim 4, characterised in that the locking edge (18, 45), provided as securing means on the supporting portion side, forms the lower end of the supporting portion (6).

6. System according to claims 4 and 5, characterised in that supporting ribs (15, 34), moulded to fit on the supporting portion (6), are provided as means for maintaining a spacing between the supporting portion (6) and the securing base (17).

7. System according to claim 6, characterised in that a receiving groove (35), which is open at the front side, is provided as the supporting rib.

8. System according to claim 7, characterised in that the lower edge of the upper groove rib, formed by the frontwardly open receiving groove (35), is the locking edge.

9. System according to one or more of claims 1 to 8, characterised in that the retaining member (10, 40) has a hook-like configuration.

10. System according to one or more of claims 2 to 9, characterised in that the retaining member (10, 40) is moulded to fit on the carrier profile (3, 43) and forms the lower end of the visible portion (7).

11. System according to one or more of claims 1 to 10, characterised in that the securing means on the carrier profile side - locking edge (33) and support (32) - are disposed on a connection profile (31) associated with the carrier profile (30).

12. System according to claims 7 and 11, characterised in that a securing means (36) is inserted in the receiving groove (35) of the supporting portion (6), with which securing means the connection profile (31) associated with the carrier profile (30) is vertically adjustable and securable.

13. System according to claim 12, characterised in that groove(d) screws (36) are provided as securing means for the vertical adjustability of the connection profile (31), said screws (36) engaging in vertically orientated elongate slots (41) provided in the connection profile (31) and being locked with nuts (37).

14. System according to one or more of claims 1 to 13, characterised in that the securing means (13, 14, 19) on the gutter side are moulded to fit on the gutter (3).

15. System according to one or more of claims 1 to 13, characterised in that the securing means (26, 27, 28) on the gutter side are disposed on a gutter hook (25) provided with a gutter receiving means.

16. System according to one or more of claims 1 to 15, characterised in that the carrier profile (2, 30, 43) is securable on the wall side with a securing portion (5) mountable in the base structure.

17. System according to claim 16, characterised in that the securing portion of the carrier profile (43) has an edge-forming enclosure (47), which is disposed in the outer region of the securing portion close to the end of the wall, for accommodating a drainage mat (48).

18. System according to one or more of claims 1 to 17, characterised in that the water drainage portion (8) of the carrier profile (3, 30, 43) has one or more dovetailed clamping grooves (9), which are upwardly open.

## Revendications

1. Système de fixation de gouttières aux extrémités des balcons ou terrasses comprenant une poutrelle profilée (2, 30, 43) avec des moyens (5) de fixation de la poutrelle profilée (2, 30, 43) sur le balcon avec un montant apparent (7) positionné parallèlement à la jonction du mur écarté du socle du balcon (17) et avec des moyens de fixation (11, 18 ; 32, 33 ; 44, 45) pour la pose d'une gouttière (3, 24) et une gouttière (3, 24) avec des moyens (13, 14, 19 ; 26, 27, 28) de fixation sur la poutrelle profilée (2, 30, 43), les moyens de fixation (13, 14, 19 ; 26, 27, 28) de la gouttière (3, 24) portant la gouttière (3, 24) avec ceux de la poutrelle profilée (2, 30, 43), la poutrelle profilée (2, 30, 43) présentant un montant de soutien (6) proche de l'extrémité du mur à distance du montant apparent (7), reliée au montant apparent (7) par un montant d'écoulement d'eau (8, 46), les moyens de fixation (11, 18 ; 32, 33 ; 44, 45) correspondant à la poutrelle profilée (2, 30, 43), et sur la traverse de soutien une arête de verrouillage (18, 33, 45) et les moyens de fixation (13, 14, 19 ; 26, 27, 28) correspondant à la gouttière (3, 24) étant conçus pour être placés dans un écartement de fixation (22) formé par le support (11, 32, 44) et l'arête de verrouillage (18, 33, 45) comprenant un montant d'accrochage (14, 27) agissant avec le support (11, 32, 45) ainsi qu'un élément de fixation (19 , 28) agissant avec l'arête de verrouillage (18, 32) présentant dans sa position montée un appendice élastique accrochant l'arête de verrouillage (18, 33, 45) de sorte que celui-ci puisse être clippé en correpondance dans la poutrelle profilée (2, 30, 43), tandis que l'autre moyen de fixation de la gouttière (13, 14 ; 26, 27) est posé sur le support de la poutrelle profilée (11, 32, 44).

2. Système suivant la revendication 1 caractérisé par le fait que l'arête supérieure d'un élément de soutien (10, 40) donnant sur la base de fixation (17) en forme de crochet ouvert vers le haut représente le support.

3. Système suivant la revendication 1 ou 2, caractérisé par le fait que le montant d'accrochage (14, 27) en forme de crochet ouvert vers le bas s'étend de la gouttière (3, 24) à la traverse apparente (6).

4. Système suivant l'une des revendications 1 à 3 caractérisé par le fait que le montant de soutien (6) de la poutrelle profilée (2, 30, 43) est écarté de la base de fixation (17).

5. Système suivant la revendication 4, caractérisé par le fait que l'arête de verrouillage (18, 45) prévue comme moyen de fixation de la traverse de soutien représente l'extrémité inférieure du montant de soutien (6).

6. Système suivant les revendications 4 et 5, caractérisé par le fait que le moyen utilisé pour maintenir le montant de soutien (6) à distance de la base de fixation (17), est une traverse de soutien formée (15,34) sur le montant de soutien (6).

7. Système suivant la revendication 6, caractérisé par le fait qu'une encoche de réception (35) ouverte sur la partie avant est prévue comme traverse de soutien.

8. Système suivant la revendication 8, caractérisé par le fait que l'arête inférieure de l'encoche de réception avant ouverte (35) est l'arête de verrouillage de la traverse ménagée dans la rainure supérieure de la traverse.

9. Système suivant l'une des revendications 1 à 8, caractérisé par le fait que l'élément de soutien (10, 40) est en forme de crochet.

10. Système suivant l'une des revendications 2 à 9, caractérisé par le fait que l'élément de soutien (10, 40) est façonné sur la poutrelle profilée (2, 43) et représente l'extrémité inférieure du montant apparent (7).

11. Système suivant les revendications 1 à 10, caractérisé par le fait que les moyens de fixation de la poutrelle profilée - arrête de verrouillage (33) et support (32) - sont disposés sur un profilé de raccordement (31) avec la poutrelle profilée (30).

12. Système suivant les revendications 7 et 11, caractérisé par le fait qu'un moyen de fixation (36) est placé dans l'encoche de réception (35) du montant de soutien (6), par rapport auquel le profilé de raccordement (31) relié à la poutrelle profilée (30) peut être réglé en hauteur et fixé.

13. Système suivant la revendication 12, caractérisé par le fait que des vis cannelées (36) sont prévues comme moyen de fixation pour le réglage du profilé de raccordement (31), au travers des trous oblongs (41) verticaux du profilé de raccordement (31) et sont bloqués par des écrous (37).

14. Système selon suivant l'une des revendications 1 à 13, caractérisé par le fait que les moyens de fixation de la gouttière (13, 14, 19) sont façonnés sur la gouttière (3).

15. Système suivant l'une des revendications 1 à 13, caractérisé par le fait que les moyens de fixation de la gouttière (26, 27, 28) sont disposés sur un crochet de gouttière (25) représentant une suspension de gouttière.

16. Système suivant l'une des revendications 1 à 15, caractérisé par le fait que la poutrelle profilée (2, 30, 43) peut être fixée sur le mur par une traverse de fixation pouvant être montée dans la structure de sol.

17. Système suivant la revendication 16, caractérisé par le fait que la traverse de fixation de la poutrelle profilée (43) présente une découpe d'enchâssement (47) pour la suspension d'une natte d'étoupe (48), placé près de l'extrémité murale extérieure proche de la traverse de fixation.

18. Système suivant l'une des revendications 1 à 17, caractérisé par le fait que la traverse d'écoulement d'eau (8) de la poutrelle profilée ( 2, 30, 43) présente une ou plusieurs rainures de fixation (9) à queue d'aronde ouvertes vers le haut.
